# FASCICULE DE BREVET EUROPEEN

(11) **EP 3 214 245 B1**
(45) Date de publication et mention de la délivrance du brevet: **05.12.2018**
(21) Numéro de dépôt: 17158743.9
(22) Date de dépôt: 01.03.2017
(51) Int. Cl.: E05F 1/00, E05F 5/12, E05F 3/22

(54) **PORTE, NOTAMMENT PORTE COUPE-FEU ÉQUIPÉE D'UN DISPOSITIF DE SÉCURITÉ**
TÜR, INSBESONDERE BRANDSCHUTZTÜR, DIE MIT EINER SICHERHEITSVORRICHTUNG AUSGESTATTET IST
DOOR, IN PARTICULAR A FIRE-PROTECTION DOOR PROVIDED WITH A SAFETY DEVICE

(30) Priorité: 04.03.2016 FR 1651835
(43) Date de publication de la demande: 06.09.2017
(73) Titulaire: ISEO FRANCE, 77000 Vaux-le-Pénil (FR)
(72) Inventeur: LEBLOND, Jean-Marc, 77340 Pontault-Combault (FR)
(74) Mandataire: Cabinet HERRBURGER

(56) Documents cités:
- EP-A1- 2 840 214
- EP-A2- 1 544 397
- DE-A1-102012 100 415
- DE-C1- 4 016 283
- FR-A1- 2 754 558

## Description

La présente invention a pour objet une porte, notamment une porte coupe-feu équipée d'un dispositif de sécurité, montée dans un local public tel qu'un hôpital ou une école et comprenant un châssis dormant muni d'une traverse supérieure essentiellement horizontale ainsi que de deux vantaux, à savoir un vantail de service, en règle générale équipé d'une poignée et un vantail semi-fixe lui-même non équipé d'une poignée.

Ces vantaux sont mobiles entre une position ouverte et une position fermée et sont respectivement rappelés mécaniquement vers la position fermée par un ferme-porte connu en lui-même équipé d'un bras d'actionnement soumis à l'action de ressorts de rappel.

Des portes de ce type sont à titre d'exemple de réalisation décrites dans les documents DE 40 16 283 C1 ; EP 2 840 214 A1 ; FR 2 754 558 A1 ; EP 1 544 397 A2 et DE 10 2012 100415 A1.

La porte coupe-feu conforme à l'invention est équipée d'un dispositif de sécurité ayant principalement une triple fonction consistant à :
- permettre une fermeture mécanique des vantaux grâce au ferme-porte,
- permettre de maintenir les vantaux en position ouverte en fonctionnement normal et de commander automatiquement leur fermeture mécanique par les ferme-portes, notamment en cas de détection d'un incendie sous l'action d'un signal transmis par une centrale incendie indépendante ou tout autre système, et également
- assurer une fonction de sélection de nature à garantir que lors de la fermeture automatique, notamment en cas de détection d'un incendie, le vantail semi-fixe se ferme en premier, avant le vantail de service pour éviter un mauvais recouvrement, en particulier de nature à laisser passer le feu.

Cette porte peut en outre avantageusement avoir une quatrième fonction consistant à transmettre des informations concernant la position des vantaux à la centrale incendie ou à tout autre système.

Il est indispensable que le dispositif de sécurité puisse remplir ces fonctions de manière satisfaisante pour garantir la sécurité des personnes se trouvant dans le local dans lequel est montée la porte, en particulier en cas d'incendie.

On a déjà proposé un dispositif de sécurité susceptible de remplir ces fonctions qui est intégré à un profilé formant bandeau ayant en général une section carrée ou rectangulaire monté sur la traverse supérieure du châssis dormant de la porte.

Un tel dispositif de sécurité qui s'est avéré globalement satisfaisant à l'usage du point de vue de la sécurité des personnes comporte, pour chacun des deux vantaux, d'une part un support fixe, portant un électroaimant alimenté en tension, monté à la partie interne du bandeau, et d'autre part, un patin coulissant mobile en translation horizontale, lui aussi à la partie interne du bandeau et équipé d'un axe faisant saillie à la partie externe de celui-ci qui est relié au bras du ferme-porte.

Le support fixe portant l'électroaimant est également muni d'une contreplaque mobile en translation horizontale le long de celui-ci, sur laquelle est articulé un premier crochet monté libre en rotation ; cette contreplaque est maintenue contre l'électroaimant lorsque celui-ci est alimenté en tension.

Le patin coulissant est quant à lui équipé d'un second crochet situé en regard du premier crochet et s'emboîtant dans celui-ci lors de l'ouverture manuelle de la porte, ainsi que d'une plaquette montée à sa partie arrière à l'opposé du second crochet.

L'électroaimant et la contreplaque maintiennent le premier crochet et le second crochet emboîtés l'un dans l'autre et donc le vantail en position ouverte lorsque l'électroaimant est alimenté en tension.

En cas de coupure du courant, le premier crochet bascule vers le bas de façon à libérer le second crochet et le patin qui coulisse vers l'extérieur en s'éloignant du support fixe portant l'électroaimant pour commander la fermeture du vantail sous l'action du ferme-porte.

Simultanément, un ressort permet d'appliquer à nouveau la contreplaque contre l'électroaimant de façon à réenclencher le dispositif.

Lors de l'ouverture manuelle suivante du vantail, les deux crochets peuvent à nouveau s'emboîter l'un dans l'autre.

Ce dispositif de sécurité connu comporte également un sélecteur constitué par une tige de sélecteur montée à la partie interne du bandeau et munie à ses extrémités respectives de roulettes coopérant respectivement avec les plaquettes montées à la partie arrière du patin coulissant associé au vantail de service et du patin coulissant associé au vantail semi-fixe de façon à assurer la fonction de sélection, c'est-à-dire à garantir que, lors de la fermeture automatique, notamment en cas de détection d'un incendie, le vantail semi-fixe se ferme en premier avant le vantail de service pour éviter un mauvais recouvrement, en particulier de nature à laisser passer le feu.

Malgré son caractère globalement satisfaisant du point de vue de la sécurité des personnes, un tel dispositif de sécurité présente un certain nombre d'inconvénients, en particulier liés au fait qu'il ne peut pas être vendu au détail en quincaillerie mais doit obligatoirement être fabriqué sur mesure du fait du nombre important d'options ce qui augmente son coût dans une large mesure et constitue un obstacle à sa distribution dans de nombreux pays, en particulier de nombreux pays européens.

Ces différentes options sont notamment liées à la nécessité de régler en usine de nombreux paramètres tels qu'à titre d'exemple la longueur de la tige de sélecteur en fonction de la largeur des vantaux, le sens de l'arrivée électrique qui est située à l'une des extrémités du bandeau ou encore la tension d'alimentation (24 ou 48 volts).

La présente invention a pour objet de remédier à ces inconvénients en proposant une porte selon la revendication 1, notamment une porte coupe-feu équipée d'un dispositif de sécurité du type susmentionné intégré à un bandeau monté sur la traverse supérieure du châssis dormant de cette porte présentant un caractère modulable permettant sa distribution au détail en quincaillerie et son montage ultérieur par l'utilisateur.

Bien entendu, un tel dispositif de sécurité peut également toujours être à la demande, fabriqué sur mesure.

Selon l'invention, le bandeau universel intégrant le dispositif de sécurité est ainsi constitué à chacune de ses extrémités de segments latéraux standards correspondant respectivement au vantail de service et au vantail semi-fixe et d'un segment médian pouvant être coupé par l'utilisateur à la longueur souhaitée.

La porte conforme à l'invention est plus précisément caractérisée en ce qu'elle est munie d'un bandeau universel comprenant d'une part une partie médiane recoupable et d'autre part deux segments de bandeau latéraux standards correspondant respectivement au vantail de service et au vantail semi-fixe et renfermant un support fixe portant un électroaimant ainsi qu'un patin coulissant associé à ce vantail.

Selon l'invention, chacun des segments latéraux standards renferme également un embout enfichable fixé à celui-ci à sa partie médiane et équipé à son extrémité interne d'une roulette coopérant avec la plaquette montée à la partie arrière du patin coulissant.

Ces embouts enfichables standards constituent ainsi les parties d'extrémité d'une tige de sélecteur.

Le segment médian recoupable comporte quant à lui un tube, de préférence un tube carré en aluminium de 10 mm constituant la partie centrale de la tige de sélecteur et destiné à être enfiché à ses extrémités respectives sur les embouts enfichables standards portant les roulettes fixés à la partie interne des segments de bandeau latéraux standards respectivement associés au vantail de service et au vantail semi-fixe.

Pour permettre cet enfichage, l'extrémité externe des embouts enfichables comporte une fiche faisant saillie à la partie externe des segments de bandeau latéraux standards.

De préférence, le segment médian recoupable du bandeau universel comprend un profilé, de préférence un profilé en U enclipsable, de préférence en aluminium, permettant le recouvrement du tube constituant la partie centrale de la tige de sélecteur, ainsi que deux caches en matière plastique, respectivement destinés à être enclipsés aux extrémités de ce profilé, à ses deux extrémités.

Il est à noter que lors de la pose, le tube constituant la partie centrale de la tige de sélecteur et le profilé de recouvrement sont de préférence coupés à la même longueur pour simplifier cette pose.

Le profilé de recouvrement et les deux caches ont une fonction exclusivement d'ordre esthétique et permettent de conférer au bandeau modulaire universel conforme à l'invention, une fois monté, un aspect similaire à celui d'un bandeau en une seule pièce fabriqué sur mesure.

Selon une caractéristique préférentielle de l'invention, le segment médian recoupable du bandeau modulaire est équipé d'une nappe informatique, en particulier d'une nappe informatique 14 fils munie de connecteurs rapides enclipsables, fixée sur le tube constituant la partie centrale de la tige de sélecteur et permettant la liaison des deux segments de bandeau latéraux standards entre eux et avec les organes de commande de la porte pour permettre le fonctionnement correct de cette porte.

Selon une autre caractéristique préférentielle de l'invention, les embouts portant les roulettes enfichés dans le tube recoupable constituant la partie centrale de la tige de sélecteur sont respectivement équipés de paliers conçus pour permettre la rotation de cette tige sur environ au maximum un quart de tour et son rappel automatique.

De préférence, la plaquette du patin coulissant de l'embout du segment de bandeau latéral associé au vantail semi-fixe a quant à elle une forme en biseau à son extrémité tandis que la plaquette du patin coulissant de l'embout du segment de bandeau latéral associé au vantail de service a une extrémité en équerre.

Compte tenu de cette configuration, lors de la fermeture automatique de la porte sous l'action du ferme-porte, la roulette de l'embout du segment de bandeau latéral associé au vantail semi-fixe roule sur l'extrémité en biseau de la plaquette du patin coulissant de ce segment de bandeau latéral, alors que la roulette de l'embout du segment de bandeau latéral associé au vantail de service bute contre l'extrémité en équerre de la plaquette du patin coulissant de ce segment de bandeau de façon à garantir que le vantail semi-fixe se ferme en premier.

Simultanément, en roulant sur l'extrémité en biseau de la plaquette du patin coulissant du segment de bandeau latéral associé au vantail semi-fixe, la roulette de l'embout de ce segment de bandeau fait tourner la tige de sélecteur d'environ un quart de tour de façon à permettre à la plaquette du patin coulissant du segment de bandeau latéral associé au vantail de service de passer sous la roulette de l'embout de ce segment de bandeau et par suite permettre la fermeture décalée de ce vantail.

Selon une autre caractéristique préférentielle de l'invention, le bandeau universel est associé à une carte électronique permettant d'alimenter les électroaimants en fonctionnement normal, la porte étant ouverte et de détecter la tension d'alimentation, en particulier de déterminer si cette tension est égale à 24 volts ou à 48 volts.

A cet effet, les électroaimants des supports fixes équipant les segments de bandeau latéraux sont avantageusement équipés d'au moins deux bobines dont la carte électronique commande le branchement en série ou en parallèle selon que la tension d'entrée détectée est de 24 volts ou de 48 volts.

Selon une caractéristique préférentielle de l'invention, le bandeau universel est symétrique et réversible et est équipé d'un dispositif d'alimentation en tension à chacune de ses extrémités.

Il est à noter que ce caractère symétrique et réversible peut également s'adapter au bandeau d'un dispositif de sécurité fabriqué sur mesure à la demande.

Il est également à noter que le bandeau modulaire du dispositif de sécurité équipant la porte conforme à l'invention a un caractère très largement universel dans la mesure où il peut également s'adapter à une porte exempte de sélecteur si le segment médian recoupable n'est pas équipé d'un tube central mais uniquement d'un profilé de recouvrement et de deux caches, voire à une porte ne comportant qu'un seul vantail s'il n'est équipé que d'un seul segment de bandeau latéral.

Selon une autre caractéristique préférentielle de l'invention, le bandeau est équipé de capteurs susceptibles de transmettre des informations concernant la position des vantaux, c'est-à-dire leur position ouverte ou fermée à la centrale incendie ou à tout autre système.

Selon une autre caractéristique préférentielle de l'invention, le bandeau est équipé d'organes de temporisation permettant de maintenir les bandeaux en position ouverte pendant une durée prédéfinie réglable après ouverture manuelle.

Ces organes de temporisation permettent en particulier à un utilisateur ayant ouvert les vantaux de les bloquer en position ouverte pendant une durée programmée afin de lui permettre de faire passer des objets encombrants ou pour des raisons autres.

Les vantaux se referment automatiquement lorsque cette durée programmée est écoulée.

Selon une autre caractéristique préférentielle de l'invention, le bandeau est équipé d'organes antiréarmement désactivables devant être actionnés manuellement par un utilisateur après fermeture automatique des vantaux, notamment en cas de détection d'un incendie pour permettre le fonctionnement ultérieur du dispositif de sécurité.

Un tel actionnement manuel peut notamment correspondre à un appui par l'utilisateur sur un bouton-poussoir monté à cet effet sur le bandeau.

Selon une autre caractéristique préférentielle de l'invention, le bandeau est équipé d'organes de décondamnation à commande électrique dont l'actionnement manuel par un utilisateur permet de débloquer les vantaux et donc de les fermer lorsqu'ils sont en position ouverte.

Cet actionnement manuel peut là encore correspondre à l'appui sur un bouton-poussoir monté sur le bandeau.

Selon une autre caractéristique préférentielle de l'invention, le dispositif de sécurité est équipé d'une électronique intelligente lui permettant de communiquer avec un utilisateur, notamment pour lui signaler des défauts de fonctionnement, d'installation, ou de configuration.

Cette communication peut, à titre d'exemple, être établie au moyen d'une diode clignotant à des fréquences différentes en fonction des cas.

Les caractéristiques de la porte qui fait l'objet de l'invention seront décrites plus en détail en se référant aux dessins non limitatifs annexés dans lesquels :
- la figure 1 représente la partie supérieure d'une porte équipée d'un dispositif de sécurité,
- la figure 2 représente un support fixe,
- la figure 3 représente un patin coulissant,
- les figures 4₁, 4₂ et 4₃ sont des schémas illustrant le mode de fonctionnement du dispositif de sécurité,
- la figure 5 représente une tige de sélecteur conforme à l'art antérieur,
- les figures 6₁ et 6₂ sont respectivement des vues en perspective du patin coulissant associé au vantail de service et du patin coulissant associé au vantail semi-fixe,
- les figures 7₁, 7₂ et 7₃ sont des schémas illustratifs du mode de fonctionnement de la tige de sélecteur,
- la figure 8 est une vue en perspective du bandeau universel conforme à l'invention,
- les figures 9A et 9B sont respectivement des vues en perspective d'un profilé en U enclipsable et d'un cache,
- la figure 10 est une vue en perspective d'une tige de sélecteur conforme à l'invention,
- la figure 11 est une vue de détail éclatée du bandeau universel conforme à l'invention au niveau d'un segment de bandeau latéral standard.

Selon la figure 1, la porte est équipée d'un châssis dormant muni d'une traverse supérieure 1 essentiellement horizontale ainsi que de deux vantaux, à savoir un vantail semi-fixe 2₁ et un vantail de service 22 qui sont mobiles entre une position ouverte et une position fermée.

Chacun des vantaux 2₁, 2₂ est équipé d'un ferme-porte 3 muni d'un bras d'actionnement 4 soumis à l'action de ressorts de rappel pour permettre de rappeler le vantail 2₁, 2₂ mécaniquement vers la position fermée en l'absence de contraintes autres s'exerçant sur celui-ci.

Selon la figure 1, la porte est également équipée d'un dispositif de sécurité intégré à un profilé formant bandeau 5 constitué par un tube carré monté sur la traverse supérieure 1 du châssis dormant de la porte et comportant une arrivée électrique 6.

Le dispositif de sécurité comporte pour chacun des deux vantaux 2₁, 2₂ un support fixe 7 qui est représenté sur la figure 2 et un patin coulissant 8 mobile en translation horizontale qui est représenté sur la figure 3.

Le support fixe 7 ainsi que le patin coulissant 8 associé à chacun des vantaux 2₁, 2₂ sont montés à la partie interne du bandeau 5.

Selon la figure 2, le support fixe 7 porte un électroaimant 9 et est muni d'une contreplaque 10 mobile en translation horizontale sur laquelle est articulé un premier crochet 11 monté libre en rotation.

La contreplaque 10 est maintenue contre l'électroaimant 9 lorsque celui-ci est alimenté en tension.

Selon la figure 3, le patin coulissant 8 est équipé à sa partie médiane d'un axe 12 faisant saillie à la partie externe de celui-ci et au travers du bandeau 5 qui est relié au bras 4 du ferme-porte 3.

Selon la figure 3, le patin coulissant 8 est également équipé d'un second crochet 13 qui est soumis à l'action d'un ressort de placage 14 et est situé en regard du premier crochet 11 du support fixe 7 de façon à s'emboîter dans celui-ci lors de l'ouverture manuelle du vantail 2₁, 2₂.

Le patin coulissant 8 est en outre équipé à sa partie arrière située à l'opposé du second crochet 13 d'une plaquette 15 dont la fonction sera décrite plus en détail dans la suite de cet exposé.

Selon la figure 4₁, lorsque l'électroaimant 9 du support fixe 7 est alimenté en tension, la contreplaque 10 est maintenue contre celui-ci et le premier crochet et le second crochet 13 sont emboîtés l'un dans l'autre ; le vantail 2₁, 2₂ est ainsi maintenu en position ouverte.

Selon les figures 4₂ et 4₃, en cas de coupure du courant, la contreplaque 10 se désolidarise de l'électroaimant 9 et n'est plus maintenue par celui-ci comme schématisé par la flèche (a) ; le premier crochet bascule alors vers le bas comme schématisé par la flèche (b) de façon à libérer le second crochet 13 et le patin coulissant 8 qui se déplace vers l'extérieur en s'éloignant du support fixe 7 comme représenté par la flèche (c) sous l'action du ferme-porte 3 pour commander la fermeture du vantail 2₁, 2₂.

A partir de la position finale représentée sur la figure 4₃, en cas de remise sous tension de l'électroaimant 9, la contreplaque 10 s'applique à nouveau contre celui-ci et le premier crochet 11 bascule à nouveau vers le haut dans la position représentée sur la figure 4₁ ; l'ouverture manuelle du vantail 2₁, 2₂ entraîne alors le déplacement du patin coulissant 8 vers le support fixe 7 selon la flèche (d) et le réenclenchement du dispositif suite à l'emboîtement du premier crochet 11 et du second crochet 13 comme représenté sur la figure 4₁.

Selon la figure 5, le bandeau 5 est également muni à sa partie interne d'une tige de sélecteur centrale 16 fixée entre les patins coulissants 8 respectivement associés au vantail semi-fixe 2₁ et au vantail de service 2₂ et montée sur des paliers 20 réalisés pour permettre sa rotation sur elle-même sur un quart de tour et son rappel.

La tige de sélecteur 16 est équipée à ses extrémités de roulettes 17 coopérant respectivement avec les plaquettes 15 montées à la partie arrière des patins coulissants 8 respectivement associés au vantail semi-fixe 2₁ et au vantail de service 2₂.

Comme il sera décrit plus en détails dans la suite de cet exposé, la fonction de cette tige de sélecteur 16 consiste à garantir qu'en cas de fermeture automatique de la porte, le vantail semi-fixe 2₁ se ferme en premier avant le vantail de service 2₂.

Comme il résulte des figures 6₁ et 6₂, les plaquettes 15 du patin coulissant 8 associé au vantail semi-fixe 2₁ et du patin coulissant 8 associé au vantail de service 2₂ ont une configuration quelque peu différente.

Selon la figure 6₁, la plaquette 15₂ du patin coulissant 8 associé au vantail de service 2₂ a une extrémité en équerre 18.

Selon la figure 6₂, la plaquette 15₁ du patin coulissant 8 associé au vantail semi-fixe 2₁ a quant à elle une extrémité 19 en forme de biseau.

Selon la figure 7₁, lors de la fermeture automatique de la porte, les ferme-portes 3 rappellent automatiquement les patins coulissants 8 associés au vantail semi-fixe 2₁ et au vantail de service 2₂ vers les roulettes 17 équipant la tige de sélecteur 16.

Au cours de ce déplacement, l'extrémité en biseau 19 de la plaquette 15₁ du patin coulissant 8 associé au vantail semi-fixe 2₁ peut passer au-dessous de la roulette 17 de la tige de sélecteur 16 située en regard de celle-ci de sorte que cette roulette 17 puisse rouler sur cette extrémité en biseau puis sur la partie de la plaquette 15₁ contigüe à celle-ci.

En revanche, l'extrémité en équerre 18 de la plaquette 15₂ du patin coulissant 8 associé au vantail de service 2₂ vient buter contre la roulette 17 de la tige de sélecteur 16 située en regard de celle-ci de façon à garantir que le vantail semi-fixe 2₁ se ferme avant le vantail de service 2₂.

Toutefois, et selon la figure 7₂, le roulement de la roulette 17 de la tige de sélecteur 16 sur l'extrémité en biseau 19 de la plaquette 15₁ du patin coulissant 8 associé au vantail semi-fixe 2₁ lors du déplacement de ce patin coulissant selon la flèche (e), entraîne la rotation de la tige de sélecteur 16 d'un quart de tour comme représenté par la flèche (f).

L'extrémité en équerre 18 de la plaquette 15₂ du patin coulissant 8 associé au vantail de service 2₂ n'est alors plus bloquée par la roulette 17 de la tige de sélecteur 16 située en regard de celle-ci.

Selon la figure 7₃, le patin coulissant 8 associé au vantail de service 2₂ peut alors se déplacer en passant sous cette roulette 17 comme schématisé par la flèche (g) pour permettre la fermeture du vantail de service 2₂.

Selon la figure 8, le bandeau universel 5 conforme à l'invention n'est pas monobloc mais comprend un segment médian recoupable 21 ainsi que deux segments latéraux standards 22₁, 22₂ qui correspondent respectivement au vantail semi-fixe 2₁ et au vantail de service 2₂ et sont respectivement équipés d'une arrivée électrique 23 à leur extrémité.

De façon non représentée sur les figures, les segments latéraux standards 22₁, 22₂ renferment chacun à leur partie interne un support fixe 7 portant un électroaimant 9 ainsi qu'un patin coulissant 8 identiques à ceux représentés sur les figures 2, 3, 4₁, 4₂, 4₃, 6₁ et 6₂.

Selon la figure 10, la tige de sélecteur 16 du bandeau universel conforme à l'invention est en revanche constituée par un tube carré recoupable 24 constituant la partie centrale de cette tige 16 ainsi que par deux embouts enfichables 25 constituant les parties d'extrémité de celle-ci.

Le tube médian 24 est fixé à la partie interne du segment médian recoupable 21 du bandeau universel 5 et est coupé à la même longueur tandis que les embouts enfichables 25 sont respectivement fixés à la partie interne des segments de bandeau latéraux standards 22₁, 22₂.

Les embouts enfichables 25 sont plus précisément montés sur des paliers 26 permettant la rotation de l'ensemble de la tige de sélecteur 16 sur un quart de tour.

Selon les figures 10 et 11, les embouts enfichables 25 constituant les parties d'extrémité de la tige de sélecteur 16 sont équipés à leur extrémité interne de roulettes 17 coopérant respectivement avec les plaquettes 15₁, 15₂ des patins coulissants 8 associés au vantail semi-fixe 2₁ et au vantail de service 2₂ et à leur extrémité externe opposée aux roulettes 17 d'une fiche 27 faisant saillie à l'extérieur des segments latéraux standards 22₁, 22₂ comme représenté sur la figure 11.

Ces fiches 27 permettent l'enfichage des embouts 25 constituant les parties d'extrémité de la tige de sélecteur 16 dans le tube carré 24 constituant la partie centrale de cette tige 16 de façon à conférer à celle-ci un caractère monobloc.

Selon les figures 8, 9A et 9B, le tube 24 constituant la partie centrale de la tige de sélecteur 16 est recouvert par un profilé en U enclipsable 28 recoupable à la même longueur que ce tube 24.

Le segment médian recoupable 21 du bandeau universel 5 conforme à l'invention est ainsi constitué par le tube carré central 24 et par le profilé en U enclipsable de recouvrement 28.

Des caches 29 sont respectivement enclipsés autour de la tige de sélecteur 16 entre les segments latéraux 22₁, 22₂ et le profilé de recouvrement 28 de sorte que le bandeau universel 5 conforme à l'invention ait un aspect similaire à celui d'un bandeau monobloc non recoupable.

### NOMENCLATURE

- 1: Traverse supérieure
- 2₁: Vantail semi-fixe
- 2₂: Vantail de service
- 3: Ferme-porte
- 4: Bras d'actionnement
- 5: Profilé formant bandeau
- 6: Arrivée électrique
- 7: Support fixe
- 8: Patin coulissant
- 9: Electroaimant
- 10: Contreplaque
- 11: Premier crochet
- 12: Axe
- 13: Second crochet
- 14: Ressort de placage
- 15: Plaquette
- 16: Tige de sélecteur
- 17: Roulette
- 18: Extrémité en équerre
- 19: Extrémité en forme de biseau
- 20: Palier
- 21: Segment médian recoupable
- 22₁, 22₂: Segments latéraux standards
- 23: Arrivée électrique
- 24: Tube carré recoupable
- 25: Embout enfichable
- 26: Palier
- 27: Fiche
- 28: Profilé en U
- 29: Cache

## Revendications

1. Porte, notamment porte coupe-feu montée dans un local public tel qu'un hôpital ou une école, comprenant un châssis dormant muni d'une traverse supérieure (1) essentiellement horizontale et deux vantaux, à savoir un vantail de service (2₂) et un vantail semi-fixe (2₁) mobiles entre une position ouverte et une position fermée et respectivement rappelés mécaniquement vers la position fermée par un ferme-porte (3) équipé d'un bras d'actionnement (4) soumis à l'action de ressorts de rappel, ainsi qu'un dispositif de sécurité coopérant avec les ferme-portes (3) et conçu pour maintenir les vantaux en position ouverte en fonctionnement normal et commander automatiquement leur fermeture mécanique, notamment en cas de détection d'un incendie sous l'action d'un signal transmis par une centrale incendie indépendante ou tout autre système,
le dispositif de sécurité de ladite porte étant intégré à un profilé formant bandeau (5) monté sur la traverse supérieure (1) du châssis dormant de la porte et comportant, pour chacun des deux vantaux (2₁, 2₂), d'une part un support fixe (7) portant un électroaimant (9) alimenté en tension monté à la partie interne du bandeau (5) et d'autre part, un patin coulissant (8) mobile en translation horizontale, monté lui aussi à la partie interne du bandeau (5) et équipé d'un axe (12) faisant saillie à la partie externe de celui-ci qui est relié au bras du ferme-porte (3),
le support fixe (7) portant l'électroaimant (9) étant également muni d'une contreplaque (10) mobile en translation horizontale le long de celui-ci et sur laquelle est articulé un premier crochet (11) monté libre en rotation et qui est maintenue contre l'électroaimant (9) lorsque celui-ci est alimenté en tension, tandis que le patin coulissant (8) est équipé d'une part d'un second crochet (13) situé en regard du premier crochet (11) et s'emboîtant dans celui-ci lors de l'ouverture manuelle de la porte et d'autre part, d'une plaquette (15) montée à sa partie arrière, à l'opposé du second crochet (13),
l'électroaimant (9) et la contreplaque (10) maintenant le premier crochet (11) et le second crochet (13) emboîtés l'un dans l'autre et donc le vantail en position ouverte lorsque l'électroaimant (9) est alimenté en tension, et en cas de coupure du courant, le premier crochet (11) basculant vers le bas de façon à libérer le second crochet (13) et le patin (8) qui coulisse vers l'extérieur en s'éloignant du support fixe (7) portant l'électroaimant (9) sous l'action du ferme-porte pour commander la fermeture du vantail,
le dispositif de sécurité comportant également un sélecteur constitué par une tige de sélecteur (16) fixée à la partie interne du bandeau (5) montée sur des paliers réalisés pour permettre sa rotation sur elle-même et munie à ses extrémités respectives de roulettes (17) respectivement susceptibles de rouler sur la plaquette (151) montée à la partie arrière du patin coulissant (8) associé au vantail semi-fixe (2₁) et de faire office de butée pour la plaquette (152) montée à la partie arrière du patin coulissant (8) associé au vantail de service (2₂) de façon à garantir que, lors de la fermeture automatique, notamment en cas de détection d'un incendie, le vantail semi-fixe (2₁) se ferme en premier avant le vantail de service (22) pour éviter un mauvais recouvrement, en particulier de nature à laisser passer le feu,
porte **caractérisée en ce que**
le bandeau est un bandeau universel comprenant d'une part un segment médian recoupable (21) et d'autre part, deux segments de bandeau latéraux standards (22₂, 22₁) correspondant respectivement au vantail de service (2₂) et au vantail semi-fixe (2₁) et renfermant chacun le support fixe (7) portant l'électroaimant (9) ainsi que le patin coulissant (8) associé à ce vantail et un embout enfichable (25) fixé à ce segment à sa partie médiane monté sur des paliers (26) réalisés pour permettre sa rotation sur lui-même et équipé à son extrémité interne de la roulette (17) et à son extrémité externe, d'une fiche (27) faisant saillie vers l'extérieur, ces embouts enfichables standards (25) constituant les parties d'extrémité de la tige de sélecteur (16).

2. Porte conforme à la revendication 1,
**caractérisée en ce que**
le segment médian recoupable (21) du bandeau universel (5) comprend un tube (24), de préférence un tube carré en aluminium constituant la partie centrale de la tige de sélecteur (16) et destiné à être enfiché à ses extrémités respectives sur les embouts enfichables (25) des segments de
bandeau latéraux (22₁, 22₂), ainsi qu'un profilé (28), de préférence un profilé en U enclipsable permettant le recouvrement du tube (24) constituant la partie centrale de la tige de sélecteur (16) et deux caches (29) respectivement destinés à être enclipsés aux extrémités de ce profilé.

3. Porte conforme à la revendication 2,
**caractérisée en ce que**
le segment médian recoupable (21) du bandeau modulaire (5) est équipé d'une nappe informatique munie de connecteurs rapides enclipsables fixée sur le tube (24) constituant la partie centrale de la tige de sélecteur (16) et permettant la liaison des deux segments de bandeau latéraux standards (22₁, 22₂) entre eux et avec les organes de commande de la porte pour permettre le fonctionnement correct de cette porte.

4. Porte conforme à l'une quelconque des revendications 2 et 3,
**caractérisée en ce que**
les embouts (25) portant les roulettes (17) enfichés dans le tube recoupable (24) constituant la partie centrale de la tige de sélecteur (16) sont respectivement équipés de paliers (26) conçus pour permettre la rotation de cette tige sur environ au maximum un quart de tour et son rappel automatique.

5. Porte conforme à la revendication 1,
**caractérisée en ce que**
la plaquette (15) du patin coulissant (8) de l'embout (25) du segment de bandeau latéral (22₁) associé au vantail semi-fixe (2₁) a une forme en biseau à son extrémité tandis que la plaquette (15) du patin coulissant (8) de l'embout (25) du segment de bandeau latéral (22₂) associé au vantail de service (2₂) a une extrémité en équerre, de sorte que, lors de la fermeture automatique de la porte sous l'action du ferme-porte (3), la roulette (17) de l'embout (25) du segment de bandeau latéral (22₁) associé au vantail semi-fixe (2₁) roule sur l'extrémité en biseau de la plaquette (15) du patin coulissant (8) de ce segment de bandeau alors que la roulette (17) de l'embout (25) du segment de bandeau latéral (22₂) associé au vantail de service (2₂) bute contre l'extrémité en équerre de la plaquette (15) du patin coulissant (8) de ce segment de bandeau, de façon à garantir que le vantail semi-fixe (2₁) se ferme en premier, et que, simultanément, en roulant sur l'extrémité en biseau de la plaquette (15) du patin coulissant (8) du segment de bandeau latéral (22₁) associé au vantail semi-fixe (2₁), la roulette (17) de l'embout (25) de ce segment de bandeau fasse tourner la tige de sélecteur (16) d'environ un quart de tour de façon à permettre à la plaquette (15) du patin coulissant (8) du segment de bandeau latéral (22₂) associé au vantail de service (2₂) de passer sous la roulette(17) de l'embout (25) de ce segment de bandeau et par suite permettre la fermeture de ce vantail.

6. Porte conforme à l'une quelconque des revendications 1 à 5,
**caractérisée en ce que**
le bandeau universel (5) est associé à une carte électronique permettant d'alimenter les électroaimants (9) en fonctionnement normal, la porte étant ouverte et de détecter la tension d'alimentation, en particulier de déterminer si cette tension est égale à 24 volts ou à 48 volts.

7. Porte conforme à l'une quelconque des revendications 1 à 6,
**caractérisée en ce que**
le bandeau (5) est symétrique et réversible et est équipé d'un dispositif d'alimentation en tension (23) à chacune de ses extrémités.

8. Porte conforme à l'une quelconque des revendications 1 à 7,
**caractérisée en ce que**
le bandeau est équipé de capteurs susceptibles de transmettre des informations concernant la position des vantaux (2₁, 2₂) à la centrale incendie ou à tout autre système.

9. Porte conforme à l'une quelconque des revendications 1 à 8,
**caractérisée en ce que**
le bandeau (5) est équipé d'organes de temporisation permettant de maintenir les vantaux (2₁, 2₂) en position ouverte pendant une durée prédéfinie réglable après ouverture manuelle.

10. Porte conforme à l'une quelconque des revendications 1 à 9,
**caractérisée en ce que**
le bandeau (5) est équipé d'organes antiréarmement désactivables devant être actionnés manuellement après fermeture automatique des vantaux (2₁, 2₂), notamment en cas de détection d'un incendie pour permettre le fonctionnement ultérieur du dispositif de sécurité.

11. Porte conforme à l'une quelconque des revendications 1 à 10,
**caractérisée en ce que**
le bandeau (5) est équipé d'organes de décondamnation à commande électrique dont l'actionnement manuel permet de débloquer les vantaux (2₁, 2₂) et donc de les fermer lorsqu'ils sont en position ouverte.

12. Porte conforme à l'une quelconque des revendications 1 à 11,
**caractérisée en ce que**
le dispositif de sécurité est équipé d'une électronique intelligente lui permettant de communiquer avec un utilisateur, notamment pour lui signaler des défauts de fonctionnement, d'installation ou de configuration.

## Patentansprüche

1. Tür, insbesondere Brandschutztür, die in einem öffentlichen Lokal wie einem Krankenhaus oder einer Schule montiert ist, umfassend einen Blendrahmen, der mit einem im Wesentlichen horizontal gelegenen, oberen Querträger (1) versehen ist, und zwei Türflügel, nämlich einen Gangflügel (2₂) und einen Standflügel (2₁), die zwischen einer offenen Stellung und einer geschlossenen Stellung bewegbar sind und jeweils durch einen Türschließer (3), der mit einem Betätigungsarm (4), welcher der Kraft von Schließfedern unterzogen ist, versehen ist, in die geschlossene Stellung mechanisch zurückgestellt werden, sowie eine Sicherheitsvorrichtung, die mit den Türschließern (3) zusammenwirkt und dazu ausgebildet ist, die Türflügel im normalen Betrieb in offener Stellung zu halten und deren mechanischen Schließung automatisch zu steuern, insbesondere im Fall einer Branderkennung unter der Wirkung eines Signals, das durch eine unabhängige Brandzentrale oder jedes andere System übermittelt wird,
wobei die Sicherheitsvorrichtung der Tür in einem eine Blende (5) bildende Profil integriert ist, das auf dem oberen Querträger (1) des Türblendrahmens montiert ist und, für jeden der zwei Flügel (2₁, 2₂), einerseits eine feste Halterung (7), welche einen mit Spannung versorgten Elektromagnet (9) trägt und an dem inneren Teil der Blende (5) montiert ist, und andererseits einen horizontal verstellbaren Gleitschuh (8) umfasst, der auch an dem inneren Teil der Blende (5) montiert und mit einer Achse (12) versehen ist, welche aus deren äußeren Teil hervorsteht und mit dem Arm des Türschließers (3) verbunden ist,
wobei die feste Halterung (7), welche den Elektromagnet (9) trägt, ebenfalls mit einer Gegenplatte (10) versehen ist, die entlang derselben horizontal verstellbar ist und mit der ein erster Haken (11), der frei drehbar gelagert ist, durch ein Gelenk verbunden ist und die gegen den Elektromagneten (9) gehalten wird, wenn dieser mit Spannung versorgt wird, während der Gleitschuh (8) einerseits mit einem zweiten Haken (13), der dem ersten Haken (11) gegenüberliegend angeordnet ist und bei der manuellen Öffnung der Tür in diesen greift, und andererseits mit einem Plättchen (15) versehen ist, das an dessen Rückseite, dem zweiten Haken (13) gegenüberliegend angeordnet ist,
wobei der Elektromagnet (9) und die Gegenplatte (10) den ersten Haken (11) und den zweiten Haken (13) ineinandergreifend und daher den Türflügel in offener Stellung halten, wenn der Elektromagnet (9) mit Spannung versorgt wird, und im Fall eines Stromausfalls der erste Haken (11) nach unten umkippt, sodass der zweite Haken (13) und der Gleitschuh (8), der nach außen gleitet, indem er sich von der den Elektromagneten (9) tragenden, festen Halterung (7) entfernt, unter der Wirkung des Türschließers, um die Schließung des Türflügels zu steuern, freigelegt werden,
wobei die Sicherheitsvorrichtung einen Selektor weiter umfasst, der durch einen Selektorschaft (16) gebildet ist, der an dem inneren Teil der Blende (5) befestigt ist, auf Lagern montiert ist, welche dazu ausgebildet sind, um eine Rotation des Selektorschafts um sich selbst zu erlauben, und an seinen jeweiligen Enden mit Rollen (17) versehen ist, welche jeweils dazu geeignet sind, auf dem Plättchen (151), das an der Rückseite des Gleitschuhs (8) montiert ist, der mit dem Standflügel (2₁) verbunden ist, zu drehen und als Anschlag für das Plättchen (152), das an der Rückseite des Gleitschuhs (8) montiert ist, der mit dem Gangflügel (2₂) verbunden ist, zu dienen, um zu gewährleisten, dass bei der automatischen Schließung, insbesondere im Fall einer Branderkennung, der Standflügel (2₁) als erster vor dem Gangflügel (2₂) schließt, um eine schlechte Überlappung zu vermeiden, die insbesondere naturgemäß das Feuer durchlassen kann,
wobei die Tür **dadurch gekennzeichnet ist, dass**
die Blende eine Universalblende ist, welche einerseits einen anpassbaren Mittelabschnitt (21) und andererseits zwei standardmäßige, seitliche Blendenabschnitte (22₂, 22₁) umfasst, die jeweils zu dem Gangflügel (2₂) und dem Standflügel (2₁) gehören und jeweils die den Elektromagneten (9) tragende feste Halterung (7) sowie den zu diesem Türflügel gehörenden Gleitschuh (8) und ein einsteckbares Endstück (25) umfassen, welches mit diesem Abschnitt an seinem mittleren Teil befestigt ist, auf Lagern (26) montiert ist, die dazu ausgebildet sind, um eine Rotation um sich selbst zu erlauben, und an seinem inneren Ende mit der Rolle (17) und an seinem äußeren Ende mit einem Stecker (27) versehen ist, der nach außen hervorsteht, wobei diese standardmäßigen, einsteckbaren Endstücke (25) die Endteilen des Selektorschafts (16) bilden.

2. Tür gemäß Anspruch 1,
**dadurch gekennzeichnet, dass**
der anpassbare Mittelabschnitt (21) der Universalblende (5) ein Rohr (24), vorzugsweise ein quadratisches Rohr aus Aluminium, das den zentralen Teil des Selektorschafts (16) bildet und dazu geeignet ist, an seinen jeweiligen Enden auf die Endstücke (25) der seitlichen Blendenabschnitte (22₁, 22₂) aufgesteckt zu werden, sowie ein Profil (28), vorzugsweise ein aufklipsbares U-förmiges Profil, das die Bedeckung des Rohrs (24), das den zentralen Teil des Selektorschafts (16) bildet, ermöglicht, und zwei Abdeckungen (29), die jeweils dazu geeignet sind, an den Enden des Profils aufgeklipst zu werden, umfasst.

3. Tür gemäß Anspruch 2,
**dadurch gekennzeichnet, dass**
der anpassbare Mittelabschnitt (21) der modularen Blende (5) mit einem Flachbandkabel ausgestattet ist, das mit aufklipsbaren Schnellsteckverbindern versehen ist und an dem Rohr (24) befestigt ist, das den zentralen Teil des Selektorschafts (16) bildet und die Verbindung der zwei seitlichen Blendenabschnitten (22₁, 22₂) miteinander und mit den Türsteuergeräten ermöglicht, um den ordnungsgemäßen Betrieb der Tür zu ermöglichen.

4. Tür gemäß einem der Ansprüche 2 oder 3,
**dadurch gekennzeichnet, dass**
die Endstücke (25), die die Rollen (17) tragen und in das anpassbare Rohr (24), das den zentralen Teil des Selektorschafts (16) bildet, aufgesteckt sind, jeweils mit Lagern (26) versehen sind, welche dazu ausgebildet sind, um eine Rotation des Schafts über etwa höchstens eine Viertelumdrehung und seine automatische Rückstellung zu ermöglichen.

5. Tür gemäß Anspruch 1,
**dadurch gekennzeichnet, dass**
das Plättchen (15) des Gleitschuhs (8) des Endstücks (25) des seitlichen Blendenabschnitts (22₁), der mit dem Standflügel (2₁) verbunden ist, an seinem Ende die Form einer Abschrägung aufweist, während das Plättchen (15) des Gleitschuhs (8) des Endstücks (25) des seitlichen Blendenabschnitts (22₂), der mit dem Gangflügel (2₂) verbunden ist, ein rechtwinkliges Ende hat, sodass, bei der automatischen Schließung der Tür unter der Wirkung des Schließers (3), die Rolle (17) des Endstücks (25) des seitlichen Blendenabschnitts (22₁), der mit dem Standflügel (2₁) verbunden ist, auf das Schrägende des Plättchens (15) des Gleitschuhs (8) dieses Blendenabschnitts rollt, während die Rolle (17) des Endstücks (25) des seitlichen Blendenabschnitts (22₂), der mit dem Gangflügel (2₂) verbunden ist, gegen das rechtwinkliges Ende des Plättchens (15) des Gleitschuhs (8) dieses Blendenabschnitts stößt, um zu gewährleisten, dass der Standflügel (2₁) als erster schließt und dass, gleichzeitig, indem sie auf das Schrägende des Plättchens (15) des Gleitschuhs (8) des seitlichen Blendenabschnitts (22₁), der mit dem Standflügel (2₁) verbunden ist, rollt, die Rolle (17) des Endstücks (25) dieses Blendenabschnitts den Selektorschaft (16) um etwa eine Viertelumdrehung dreht, um zu ermöglichen, dass das Plättchen (15) des Gleitschuhs (8) des seitlichen Blendenabschnitts (22₂), der mit dem Gangflügel (2₂) verbunden ist, unter der Rolle (17) des Endstücks (25) dieses Blendenabschnitts hindurchläuft, und folglich die Schließung dieses Türflügels zu ermöglichen.

6. Tür gemäß einem der Ansprüche 1 bis 5,
**dadurch gekennzeichnet, dass**
die Universalblende (5) mit einer elektronischen Karte verbunden ist, welche es erlaubt, die Elektromagneten (9) in normalem Betrieb, bei offener Tür zu versorgen und die Versorgungsspannung zu erfassen, insbesondere zu bestimmen, ob diese Spannung gleich 24 oder 48 Volt ist.

7. Tür gemäß einem der Ansprüche 1 bis 6,
**dadurch gekennzeichnet, dass**
die Blende (5) symmetrisch und wendbar und mit einer Spannungsversorgungsvorrichtung (23) an jedem ihrer Enden versehen ist.

8. Tür gemäß einem der Ansprüche 1 bis 7,
**dadurch gekennzeichnet, dass**
die Blende mit Sensoren versehen ist, welche dazu geeignet sind, Informationen betreffend die Stellung der Türflügel (2₁, 2₂) an die Brandzentrale oder an jedes andere System zu übermitteln.

9. Tür gemäß einem der Ansprüche 1 bis 8,
**dadurch gekennzeichnet, dass**
die Blende (5) mit Verzögerungsgeräten versehen ist, die es ermöglichen, die Türflügel (2₁, 2₂) in offener Stellung über eine vorbestimmte, regelbare Dauer nach manueller Öffnung zu halten.

10. Tür gemäß einem der Ansprüche 1 bis 9,
**dadurch gekennzeichnet, dass**
die Blende (5) mit deaktivierbaren Geräten, die eine Rückstellung verhindern, versehen ist, welche nach der automatischen Schließung der Türflügel (2₁, 2₂), insbesondere im Fall einer Branderkennung, manuell betätigt werden müssen, um die spätere Funktionsweise der Sicherheitsvorrichtung zu ermöglichen.

11. Tür gemäß einem der Ansprüche 1 bis 10,
**dadurch gekennzeichnet, dass**
die Blende (5) mit Entriegelungsgeräten mit elektrischer Steuerung versehen ist, deren manuelle Betätigung es erlaubt, die Türflügel (2₁, 2₂) zu entriegeln und daher sie zu schließen, wenn sie in offener Stellung sind.

12. Tür gemäß einem der Ansprüche 1 bis 11,
**dadurch gekennzeichnet, dass**
die Sicherheitsvorrichtung mit einer intelligenten Elektronik ausgestattet ist, welche sie ermöglicht, mit einem Nutzer zu kommunizieren, insbesondere um ihm Betriebs-, Installations- oder Konfigurationsstörungen zu signalisieren.

## Claims

1. Door, in particular a fire retardant door, which is mounted in a public space, such as a hospital or a school, comprising a frame which is provided with an upper cross-member (1) which is substantially horizontal and two leaves, that is to say, a service leaf (2₂) and a semi-fixed leaf (2₁) which can be moved between an open position and a closed position and which are mechanically returned, respectively, towards the closed position by a door closing member (3) which is provided with an activation arm (4) which is subjected to the action of return springs, and a safety device which cooperates with the door closing members (3) and which is configured to maintain the leaves in an open position during normal operation and to automatically control the mechanical closing thereof, particularly in the event of detection of a fire under the action of a signal which is transmitted by a fire panel which is independent of any other system, the safety device of the door being integrated in a profile-member which forms a band (5) which is mounted on the upper cross-member (1) of the frame of the door and which comprises, for each of the two leaves (2₁, 2₂), on the one hand, a fixed support (7) which carries an electromagnet (9) which is supplied with voltage and which is mounted on the internal portion of the band (5) and, on the other hand, a sliding runner (8) which is movable in horizontal translation and which is also mounted on the internal portion of the band (5) and which is provided with an axle (12) which projects at the external portion thereof and which is connected to the arm of the door closing member (3),
the fixed support (7) carrying the electromagnet (9) also being provided with a counter-plate (10) which is movable in horizontal translation along it and to which there is articulated a first hook (11) which is mounted so as to be free in terms of rotation and which is maintained against the electromagnet (9) when it is supplied with voltage, while the sliding runner (8) is provided, on the one hand, with a second hook (13) which is located opposite the first hook (11) and which is engaged therein during the manual opening of the door and, on the other hand, with a plate (15) which is mounted on the rear portion thereof, opposite the second hook (13),
the electromagnet (9) and the counter-plate (10) maintaining the first hook (11) and the second hook (13) engaged one in the other and therefore maintaining the leaf in an open position when the electromagnet (9) is supplied with voltage, and in the event of the current being cut off, the first hook (11) tilting downwards so as to release the second hook (13) and the runner (8) which slides outwards while moving away from the fixed support (7) which carries the electromagnet (9) under the action of the door closing member in order to control the closing of the leaf,
the safety device also comprising a selector which is constituted by a selector bar (16) which is fixed to the inner portion of the band (5) and which is mounted on bearings which are constructed to allow the rotation thereof about itself and which is provided at the respective ends thereof with rollers (17) which are capable of rolling on the plate (151) which is mounted on the rear portion of the sliding runner (8) which is associated with the semi-fixed leaf (2₁) and of acting as an abutment for the plate (152) which is mounted at the rear portion of the sliding runner (8) which is associated with the service leaf (2₂) so as to ensure that, during the automatic closing, in particular in the event of detection of a fire, the semi-fixed leaf (2₁) is closed first before the service leaf (2₂) in order to prevent poor coverage, which in particular may allow the fire to pass, which door is **characterised in that**
the band is a universal band comprising, on the one hand, a cuttable central segment (21) and, on the other hand, two standard lateral band segments (22₁, 22₂) which correspond to the service leaf (2₂) and the semi-fixed leaf (2₁), respectively, and which each enclose the fixed support (7) which carries the electromagnet (9) and the sliding runner (8) which is associated with this leaf and a plug-in end piece (25) which is fixed to this segment at the central portion thereof which is mounted on bearings (26) which are constructed to allow the rotation thereof about itself and which is provided at the inner end thereof with the roller (17) and at the outer end thereof with a plug (27) which projects outwards, these standard plug-in end pieces (25) constituting the end portions of the selector bar (16).

2. Door according to claim 1,
**characterised in that**
the cuttable central segment (21) of the universal band (5) comprises a tube (24), preferably a square aluminium tube, which constitutes the central portion of the selector bar (16) and which is intended to be plugged at the respective ends thereof on the plug-in end pieces (25) of the lateral band segments (22₁, 22₂) and a profile-member (28), preferably a U-shaped profile-member, which can be clip-fitted and which allows coverage of the tube (24) which constitutes the central portion of the selector bar (16) and two covers (29) which are intended to be clip-fitted at the ends of this profile-member, respectively.

3. Door according to claim 2,
**characterised in that**
the cuttable central segment (21) of the modular band (5) is provided with a data-processing layer which is provided with rapid clip-fit connectors and which is fixed to the tube (24) which constitutes the central portion of the selector bar (16) and which allows the connection of the two standard lateral band segments (22₁, 22₂) to each other and to the control members of the door in order to allow the correct operation of this door.

4. Door according to either claim 2 or claim 3,
**characterised in that**
the end pieces (25) which carry the rollers (17) which are plugged in the cuttable tube (24) which constitutes the central portion of the selector bar (16) are provided with bearings (26), respectively, which are configured to allow the rotation of this bar about approximately a maximum of a quarter of a turn and the automatic return thereof.

5. Door according to claim 1,
**characterised in that**
the plate (15) of the sliding runner (8) of the end piece (25) of the lateral band segment (22₁) which is associated with the semi-fixed leaf (2₁) has a chamfered form at the end thereof while the plate (15) of the sliding runner (8) of the end piece (25) of the lateral band segment (22₂) which is associated with the service leaf (2₂) has a square end so that, during the automatic closing of the door under the action of the door closing member (3), the roller (17) of the end piece (25) of the lateral band segment (22₁) which is associated with the semi-fixed leaf (2₁) rolls on the chamfered end of the plate (15) of the sliding runner (8) of this band segment while the roller (17) of the end piece (25) of the lateral band segment (22₂) which is associated with the service leaf (2₂) abuts against the square end of the plate (15) of the sliding runner (8) of this band segment so as to ensure that the semi-fixed leaf (2₁) is closed first, and that simultaneously, while rolling on the chamfered end of the plate (15) of the sliding runner (8) of the lateral band segment (22₁) which is associated with the semi-fixed leaf (2₁), the roller (17) of the end piece (25) of this band segment causes the selector bar (16) to rotate by approximately a quarter of a turn so as to allow the plate (15) of the sliding runner (8) of the lateral band segment (22₂) which is associated with the service leaf (2₂) to pass under the roller (17) of the end piece (25) of this band segment and consequently to allow this leaf to close.

6. Door according to any one of claims 1 to 5,
**characterised in that**
the universal band (5) is associated with an electronic board which allows the supply of electric power to the electromagnets (9) during normal operation, the door being open, and allows detection of the supply voltage, in particular the establishment of whether this voltage is equal to 24 volt or 48 volt.

7. Door according to any one of claims 1 to 6,
**characterised in that**
the band (5) is symmetrical and reversible and is provided with a voltage supply device (23) at each of the ends thereof.

8. Door according to any one of claims 1 to 7,
**characterised in that**
the band is provided with sensors which are capable of transmitting information items which relate to the position of the leaves (2₁, 2₂) to the fire panel or any other system.

9. Door according to any one of claims 1 to 8,
**characterised in that**
the band (5) is provided with dwell time members which allow the leaves (2₁, 2₂) to be kept in an open position for a predefined time which is adjustable after manual opening.

10. Door according to any one of claims 1 to 9,
**characterised in that**
the band (5) is provided with de-activatable anti-resetting members which have to be activated manually after automatic closure of the leaves (2₁, 2₂), particularly in the event of detection of a fire in order to allow subsequent operation of the safety device.

11. Door according to any one of claims 1 to 10,
**characterised in that**
the band (5) is provided with unblocking members with electrical control, the manual activation of which allows unblocking of the leaves (2₁, 2₂) and therefore allows them to be closed when they are in an open position.

12. Door according to any one of claims 1 to 11,
**characterised in that**
the safety device is provided with an intelligent electronic unit which allows it to communicate with a user, in particular to signal to the user operating faults, installation faults or configuration faults.
